# EUROPÄISCHE PATENTSCHRIFT

(11) **EP 2 594 183 B1**
(45) Veröffentlichungstag und Bekanntmachung des Hinweises auf die Patenterteilung: **16.10.2013**
(21) Anmeldenummer: 11401636.3
(22) Anmeldetag: 21.11.2011
(51) Int. Cl.: A47L 15/42, D06F 39/00, F24C 7/08, G05G 1/00

(54) **Bedieneinrichtung für ein Haushaltgerät, wie Wäschebehandlungsmaschine oder Geschirrspüler**
Operating facility for a household device such as laundry treatment machine or dish washer
Dispositif de commande pour un appareil ménager comme une machine de traitement du linge ou un lave-vaisselle

(43) Veröffentlichungstag der Anmeldung: 22.05.2013
(73) Patentinhaber: Miele & Cie. KG, 33332 Gütersloh (DE)
(72) Erfinder: Batha, Zsuzsanna, 3433 Nyékádháza Hungary (HU); Enslin, Andreas, 33330 Gütersloh (DE); Stahl, Matthias, 33813 Oerlinghausen (DE)

(56) Entgegenhaltungen:
- WO-A1-2007/073049
- CH-A5- 691 344
- DE-A1- 10 307 536
- DE-A1- 19 905 533
- DE-A1-102009 011 678
- DE-U1- 29 610 047

## Beschreibung

Die Erfindung betrifft eine Bedieneinrichtung für ein Haushaltgerät, wie Wäschebehandlungsmaschine oder Geschirrspüler, mit einem Blendenteil und zumindest einer Taste zur frontseitigen Betätigung von zumindest einem hinter dem Blendeteil angeordneten Schaltelement, und ferner einer Folie, die flächig außenseitig auf dem Blendenteil angeordnet.

Die Erfindung betrifft ferner ein Haushaltgerät wie Waschmaschine, Wäschetrockner oder Geschirrspüler mit einer Bedieneinrichtung, wie vorstehend beschrieben.

Bedienblenden mit Tasten sind bei Haushaltgeräten allgemein bekannt. Mittels Tasten werden ausgewählte Programme oder Programmoptionen vom Benutzer eingeschaltet bzw. aktiviert. Hierbei sind sogenannte Hubtasten bekannt, die eine eindeutige haptische Rückmeldung an den Benutzer bereitstellen. Ein derartiges Haushaltgerät ist aus der DE 103 07 536 A1 bekannt. Hier ist eine Bedieneinrichtung für ein Haushaltgerät offenbart, die eine Bedienblende mit Tasten beinhaltet, welche jeweils einen Stößel bewegen. Die Tasten sind auf der Außenseite des Blendenteils angeordnet und mittels Filmscharnier einseitig gelagert. Hierdurch wird eine definierte Kippbewegung des jeweiligen Tasters um das Scharnier bereitgestellt.

Es sind ferner Geräte, wie beispielswiese die Waschmaschine Adora SLX von der Firma V-Zug bekannt, die eine Folientastatur auf der Bedienblende besitzt. Die Folientastatur ist eben ausgebildet und bietet an den Schaltflächen einen Hub für die Tastenbetätigung. Eine weitere Art, Tasten bereitzustellen, sind Touch-Bedienfelder, die ausgewählte Bereiche aufweisen, die berührsensitiv ausgebildet sind und bei Berührung oder Annäherung der Fingerkuppe einen Schaltimpuls an eine Steuereinrichtung übermitteln.

Die bekannten Bedienblenden haben jedoch den Nachteil, dass die Tasten stets zu sehen und für den Benutzer zur Betätigung bereit stehen. Sind bei einem ausgewählten Programm bestimmte Unterfunktionen oder Parametereinstellungen nicht möglich, so kann dies der Benutzer häufig nicht eindeutig feststellen oder er muss einer optischen Benutzerführung folgen.

Der Erfindung liegt somit die Aufgabe zugrunde, eine Bedieneinrichtung mit Tasten oder Schaltflächen für ein Haushaltgerät bereit zu stellen, das sehr einfach und zu bedienen ist.

Erfindungsgemäß wird diese Aufgabe durch eine Bedienblende mit den Merkmalen des unabhängigen Anspruchs 1 und durch ein Haushaltgerät gemäß Anspruch 18 gelöst. Vorteilhafte Ausgestaltungen und Weiterbildungen der Erfindung ergeben sich aus den jeweils nachfolgenden abhängigen Ansprüchen.

Die mit der Erfindung erreichbaren Vorteile bestehen darin, dass die Bedienungseinrichtung ein übersichtliches und aufgeräumtes Blendenteil aufweist, das jedoch eine Vielzahl von Bedieneinstellungen oder Parametereinstellungen bietet. Die Übersichtlichkeit wird dadurch erreicht, dass nur die Tasten oder Berührflächen für den Benutzer sicht- und tastbar sind, die für den jeweils vorzunehmenden Bedienschritt zur Auswahl stehen. Nicht anwählbare Flächen oder Tasten sind dann auf der Blende nicht zu bemerken oder zu sehen, sie werden dem Bediener nicht angeboten. Diese Eigenschaft der Bedieneinrichtung wird dadurch erreicht, dass die Blende mit der Folie außenseitig im wesentlichen eben ausgebildet ist, wobei die Bedieneirichtung dazu ausgebildet ist, jeweils zur Betätigung geeignete Tasten oder Bedienbereiche bedarfsweise als aus der Ebene sicht- und tastbar zu erheben.

In einer zweckmäßigen Ausführung ist die Folie dehnbar und flexibel, also biegbar, ausgebildet. Dadurch ist sichergestellt, dass die Blende eine ebene Fläche besitzt, wenn keine Taste zur Betätigung erhaben ausgebildet ist. Ferner ist sichergestellt, dass bei der Zurücknahme des erhabenen Tastenbereichs die Taste kurzfristig vollständig verschwindet und sich eine ebene Fläche auf der Blende einstellt.

In einer weiteren Ausführung ist der Betätigungsbereich bzw. die die Taste im erhabenen Zustand in etwa pyramidenstumpfförmig oder kalottenförmig geformt. Diese Formen sind besonders gut zu erkennen und zu ertasten. Ferner können derartige Formen besonders gut aus der Folie herausgebildet werden, ohne sie nach mehrmaliger Betätigung zu beschädigen oder zu verschleißen.

In einer vorteilhaften Ausführung ist der Betätigungsbereich bzw. die die Taste im nicht erhabenen Zustand zumindest im Wesentlichen eben bzw. eben mit der Blende ausgebildet. Wie bereits oben geschildert, werden dadurch dem Bediener weniger Tasten oder Bedienflächen angeboten, als insgesamt auf der Blende vorhanden sind, wodurch eine übersichtliche und aufgeräumte Blende bereitgestellt wird.

In einer weiteren Ausführung umfasst der Flächenbereich zwischen zumindest zwei benachbarten erhabenen Tastenbereichen einen Stegbereich, welcher dazu ausgebildet ist, sich bedarfsweise zu erheben. Dadurch wird eine Benutzerführung erreicht, die durch Ertasten der Bedienfläche bereitgestellt wird. So kann ein sehbehinderter Benutzer oder im Dunkeln durch Ertasten die zu betätigenden Tasten sicher erkannt und bedarfsweise betätigt werden.

Insgesamt ist es zweckmäßig, dass die Bedieneinrichtung unterhalb der Folie im Inneren der Bedieneinrichtung im Tastenbereich oder Stegbereich Mittel umfasst, die dazu geeignet sind, aufgrund einer Ansteuerung sich hinsichtlich der Form zu verändern und dadurch eine partielle Erhebung auf der Außenseite der Folie zu bewirken. Als Mittel zum Bewirken der Erhebung auf der Außenseite der Folie dient in einer Ausführung der Erfindung eine formveränderbare Blase oder ein Schlauch aus dehnbaren Material, wie Latex oder ähnliches, die/ der bedarfsweise mit einem Fluid, wie Flüssigkeit oder Druckluft, gefüllt werden kann. Das Fluid wird hierbei mittels einer Pumpe und einem Leitungssystem bedarfsweise den Blasen oder Schläuchen zugeführt, um eine Erhebung des jeweils zugeordneten Tastenbereichs oder Tastenfläche zu bewirken. Sobald die Taste wieder deaktiviert werden soll, wird der Druck oder das Fluid aus der Blase oder dem Schlauch wieder abgelassen, sodass sich die Folie wieder in die ebene Ausgangsposition zurück verformen kann. Insgesamt wird durch die bedarfsweise Hervorhebung der einzelnen Bedienflächen eine aufgeräumte Bedienblende bereitgestellt.

In einer anderen Ausführung umfasst die Bedieneinrichtung unterhalb der Folie im Tastenbereich oder Stegbereich Mittel, die dazu geeignet sind, aufgrund einer Ansteuerung eine Bewegung auf die Folie auszuüben und dadurch eine partielle Erhebung auf der Außenseite der Folie zu bewirken. Hierbei kommt vorzugsweise ein elektromagnetisches Schaltelement zum Einsatz, das bedarfsweise zur Ausführung einer Bewegung zur partiellen Erhebung der jeweiligen Schaltfläche aktiviert werden kann.

Zweckmäßigerweise umfasst die Bedieneinrichtung unterhalb der Folie im Tastenbereich oder Stegbereich Mittel, die dazu geeignet sind, aufgrund einer Ansteuerung sich hinsichtlich der Form zu verändern und dadurch eine partielle Erhebung auf der Außenseite der Folie zu bewirken. Als Mittel zum Bewirken der Erhebung auf der Außenseite der Folie dient in einer bevorzugten Ausführung eine formveränderbare Blase oder Schlauch, der bedarfsweise mit einem Fluid, wie Flüssigkeit oder Druckluft, gefüllt werden kann. Diese Anordnung kann auf einfache Weise mit einem Drucklufterzeuger und eine Ventilanordnung bereitgestellt werden, wobei mit den Ventilen die Druckluft zu den einzelnen Erhebungsbereichen geführt bzw. durchgelassen werden kann. Die Ventile und der Drucklufterzeuger oder Druckfluiderzeuger werden vorzugsweise von einer Steuereinrichtung angesteuert.

In einer vorteilhaften Weiterbildung sind die Mittel zum Bewirken der partielle Erhebung auf der Außenseite der Folie auch für die Sensierung der Tastenbetätigung ausgebildet. Somit muss für eine Schaltfläche nur ein einziges aktives Mittel unterhalb der Folie angeordnet werden, das sowohl die Formveränderung bewirkt und gleichzeitig dire Funktion des Schalters oder Tasters selbst übernimmt.

In einer anderen, vorteilhaften Ausführung dient als Mittel zum Bewirken der Erhebung auf der Außenseite der Folie ein formveränderbares Piezoelektrisches Element, das bedarfsweise mit einer elektrischen Spannung beaufschlagt werden kann. Die Ansteuerung durch eine elektrische Kontaktierung oder Leitung ist besonders einfach und zuverlässig auszubilden. Die Ansteuerung kann hierbei direkt durch die Steuereinrichtung bzw. durch einen Mikrocontroller der Steuereinrichtung erfolgen.

In einer zweckmäßigen Ausführung ist / sind das Schaltelement oder die Schaltelemente in den Wirkbereich der formveränderbaren Mittel angeordnet. Dadurch ist sichergestellt, dass dem Benutzer nur die durch Formveränderung angebotenen Schaltflächen sicher die Schaltfunktion bereitstellen. Berührungen oder Druckbetätigungen auf den benachbarten Bereichen führen dann nicht zu Fehlbetätigungen.

In einer vorteilhaften Weiterbildung ist das piezoelektrische Element auch für die Sensierung einer Tastenbetätigung ausgebildet. Damit ist kein weiteres elektrisches Bauelement zur Bereitstellung der Tastenfunktion mehr notwendig.

In einer anderen vorteilhaften Ausführung ist als Mittel zum Bewirken der Erhebung auf der Außenseite der Folie eine formveränderbare, sogenannte artifical muscle Folie eingesetzt. In diese Folien ist eine Schicht- oder Faserstruktur aus elektroaktiven Kunststoffmaterial, wie Polymer, eingebunden, um eine Muskelfunktion eines Lebewesens nachzuempfinden. Durch Anlegen von elektrischen Spannungen oder partiellen Erwärmungen wird die vorgesehene Formveränderung zur Aufbeulung der aktivierten Tastenfläche verursacht.

In einer umfasst die Bedieneinrichtung eine Steuereinrichtung, die dazu eingerichtet ist, die Erhebung einer Bedienfläche oder mehrerer Bedienflächen abhängig einer vorangegangenen Bedienung vorzunehmen. Somit kann eine Benutzerführung auf einer einfach und übersichtlich anmutenden Bedienblende ohne Display erreicht werden.

Hierbei ist es zweckmäßig, dass die temporär nicht zu betätigenden Bedienflächen nicht erhaben in der Ebene der Folie verbleiben. Somit wird dem Benutzer nur eine kleine Auswahl von Tasten zur Betätigung angeboten. Die Bedienblende wird dadurch nicht durch eine Vielzahl von Tasten oder sichtbaren Schaltflächen überfrachtet.

In einer insgesamt vorteilhaften Weiterbildung sind die zur Betätigung geeigneten Tasten oder Bedienbereiche mit jeweils einer diesen Flächen zugeordneten Beschriftung versehen, sobald die Tasten oder Bedienbereiche zur Betätigung angeboten werden. Damit wird zusätzlich zum taktilen Mittel, wie es die erhabene, vom Benutzer zu ertastende Schaltfläche darstellt, eine optisches Mittel zur entsprechenden Schaltfläche kombiniert. Die jeweiligen Tasten oder Schaltflächen bestehen hierbei jeweils aus einem opto-taktilen Mittel.

Ein Ausführungsbeispiel der Erfindung ist in den Zeichnungen rein schematisch dargestellt und wird nachfolgend näher beschrieben. Es zeigen:
- Fig. 1:: ein Haushaltgerät mit einer Bedienblende in einer skizzierten Übersichtsdarstellung;
- Fig. 2 -5:: die Bedienblende in verschiedenen Zuständen;
- Fig. 6:: eine vorteilhafte Ausführung der Bedienblende und
- Fig. 7, 8:: eine skizzierte Schnittdartellung der Bedienblende.

In Fig. 1 ist eine Bedieneinrichtung 2 in der Front eines Haushaltgerätes 1, in diesem Beispiel eine Wäschebehandlungsmaschine, aufskizziert. Für den Bediener ist die sichtbare Seite des Blendenteils 3 mit den darin angeordneten Tasten 4, 4a (Fig. 2 bis 5) zur Auswahl von Programmen und/oder Programmparametern zugänglich. In diesem Beispiel ist das Blendenteil 3 schräg bzw. in einem Winkel im Bereich von 10 bis 50 ° geneigt angeordnet, so dass eine Betätigung der Tasten 4 von schräg vorn erfolgt. Bei vertikal oder im Wesentlichen horizontal angeordneten Blendenteilen erfolgt die Betätigung entsprechend von vorn bzw. von oben. Auf der Bedienblende 3 ist die Schaltfläche oder Taster 4a zum Einschalten des Gerätes dauerhaft sichtbar und/oder taktil, also als Erhebung, ausgebildet.

In Fig. 2 ist die Situation der Bedienblende 3 bzw. der sichtbaren Seite im ausgeschalteten Zustand skizziert. Hier ist nur die Schaltfläche 4a des Ein-und Ausschalters sichtbar oder tastbar. Beim Betätigen dieser Taste 4a werden die Schaltflächen oder Tasten für die Programmeinstellung hervorgehoben, hier 4bk für Koch-Buntwäsche, 4bp für ein Pflegeleichtprogramm, 4bf für ein Feinwäscheprogramm und 4bw für Wollwaschprogramm. hervorgehoben, wie dies in Fig. 3 skizziert ist. Beispielhaft wird die hervorgehobene Taste 4bk mit dem Finger 5 des Benutzers gedrückt oder berührt. Danach, wie in Fig. 4 dargestellt, verbleibt nur die aktivierte Taste 4bk hervorgehoben, die anderen Tasten 4bp, 4bf, 4bw verschwinden wieder bzw. die Schaltflächen auf dem Blendenteil ebnen sich wieder. Die weiteren Tasten für die Temperatureinstellung oder anderen Zusatzeinstellungen werden hervorgehoben, hier die Taste 4c30 für 30° Laugentemperatur, 4c40 für 40°, 4c60 für 60 und 4c95 für 95° Laugentemperatur. In Fig. 5 ist dargestellt, dass der Benutzer mit seinem Finger 5 die Taste 4c30 betätigt, um die Option für 30° Laugentemperatur einzustellen. Danach verschwinden die nicht betätigten Hervorhebungen 4s40, 4c60 und 4c95, wie in Fig. 6 dargestellt. Dadurch, dass die Hervorhebung der nicht betätigten Schaltflächen wieder zurückgenommen wird, verschwinden diese aus dem Sicht- und Tastbereich des Benutzers, sodass die vorgenommene Einstellung für den Benutzer sichtbar und tastbar bleibt. Insgesamt ist und bleibt das Blendenteil 3 während der Bedienung und danach aufgeräumt, da im normalen Betrieb alle Schaltflächen oder Taster gleichzeitig sichtbar oder räumlich hervorgehoben sind. Eine verwirrende Schaltervielfalt ist somit auf dem Blendenteil 3 nicht vorhanden. In Fig. 3 bis 5 ist ferner zu erkennen, dass die hervorgehobenen Tasten 4a, 4bk, 4bp, 4bf, 4bw, 4c30, 4c40, 4c60, 4c95 mit einem Symbol oder einem Text 16 beschriftet sind. Die Beschriftung ist in dieser Ausführung nur für die hervorgehobenen Tasten 4a, 4bk, 4bp, 4bf, 4bw, 4c30, 4c40, 4c60, 4c95 aktiviert. Die Beschriftung 16 befindet sich hier jeweils neben den Tasten 4bk, 4bp, 4bf, 4bw, 4c30, 4c40, 4c60, 4c95, sie kann sich jedoch auf den Tasten oder Schaltflächen 4a selbst befinden. Als Beschriftung 16 können Leuchtanzeigen oder Displays verwendet werden.

In einer Ausführung gemäß Fig. 6 sind zwischen den Schaltflächen bedarfsweise zusätzlich erhabene Stegbereiche 9 vorhanden, die den Benutzer eine taktile Orientierung zu den nachfolgend zu betätigenden Tastern oder Bedienflächen bietet.

Fig. 7 zeigt die Bedieneinrichtung 2 in einer skizzierten Schnittdarstellung. Die Blende 3 umfasst außenseitig eine Folie 10, die auf einem Träger 3a der Blende 3 angebracht bzw. aufgeklebt ist. In dem Träger 3a befinden sich Aushöhlungen 11, in die Mittel 12 zum Bewirken einer partiellen Erhebung 15 (Fig. 8). Die Mittel 12 sind signaltechnisch oder elektrisch mittels Verbindungsleitungen 14 mit einer Steuereinrichtung 13 verbunden, die einerseits die Aktivierung der Schaltfläche 4 durch Hervorheben bewirkt und andererseits die Sensierung der Betätigung vornehmen kann. Fig. 8 zeigt beispielhaft, dass das Mittel 12 zum Bewirken einer partiellen Erhebung 14 durch die Steuereinrichtung 13 aktiviert sind, um die Schaltflächen 4 hervorzuheben und einen sichtbaren Schalter 4 auf der Blende 3 bereitzustellen. Die Folie 10 ist dabei dehnbar, sodass sich die Folie 10 bei Zurücknahme der Vorhebung in die ebene Ausgangslage oder Form zurück verformt. Die Folie 10 ist für eine Vielzahl dieser, dieser Bewegungen ausgebildet, sodass nach mehrmaliger Benutzung keine remanente Verformung in der Folie 10 verbleibt. Als Mittel 12 für die partielle Erhöhung ist in diesem Beispiel ein piezoelektrische Mittel vorgesehen, das mittels einer elektrischen Spannung die Form verändern kann. Die Sensierung kann durch eine Messung der elektrischen Eigenschaften des piezoelektrischen Elements vorgenommen werden, wobei hier der Effekt ausgenutzt wird, dass sich die elektrischen Eigenschaften des piezoelektrischen Elements bei Druckbeaufschlagung, also bei Betätigung) verändern.

## Patentansprüche

1. Bedieneinrichtung (2) für ein Haushaltgerät (1), wie Wäschebehandlungsmaschine oder Geschirrspüler, mit einem Blendenteil (3) und zumindest einer Taste (4) zur frontseitigen Betätigung von zumindest einem hinter dem Blendenteil (3) angeordneten Schaltelement (5), und ferner einer Folie (10), die flächig außenseitig auf dem Blendenteil (3) angeordnet ist,
**dadurch gekennzeichnet,**
**dass** die Blende (3) mit der Folie (10) außenseitig im wesentlichen eben ausgebildet ist, wobei die Bedieneinchtung (2) dazu ausgebildet ist, jeweils zur Betätigung geeignete Tasten (4, 4bk, 4bp, 4bf, 4bw, 4c30, 4c40, 4c60, 4c95) oder Bedienbereiche bedarfsweise als aus der Ebene sicht- und tastbar zu erheben.

2. Bedieneinrichtung nach Anspruch 1,
**dadurch gekennzeichnet,**
**dass** die Folie (10) dehnbar und flexibel ausgebildet ist.

3. Bedieneinrichtung nach Anspruch 1 oder 2,
**dadurch gekennzeichnet,**
**dass** der Betätigungsbereich bzw. die Taste (4, 4bk, 4bp, 4bf, 4bw, 4c30, 4c40, 4c60, 4c95) im erhabenen Zustand in etwa pyramidenstumpfförmig oder kalottenförmig geformt ist.

4. Bedieneinrichtung nach Anspruch 1 oder 2,
**dadurch gekennzeichnet,**
**dass** der Betätigungsbereich bzw. die Taste (4, 4bk, 4bp, 4bf, 4bw, 4c30, 4c40, 4c60, 4c95) im nicht erhabenen Zustand zumindest im wesentlichen eben bzw. eben mit der Blende (3) ausgebildet ist.

5. Bedieneinrichtung nach Anspruch 1 oder 2,
**dadurch gekennzeichnet,**
**dass** der Flächenbereich zwischen zumindest zwei benachbarten erhabenen Tastenbereichen (4, 4bk, 4bp, 4bf, 4bw, 4c30, 4c40, 4c60, 4c95) einen Stegbereich (9) umfasst, welcher dazu ausgebildet ist, sich bedarfsweise zu erheben.

6. Bedieneinrichtung nach einem der Ansprüche 1 bis 5,
**dadurch gekennzeichnet,**
**dass** die Bedieneinrichtung (2) unterhalb der Folie (10) im Tastenbereich oder Stegbereich Mittel (12) umfasst, die dazu geeignet sind, aufgrund einer Ansteuerung sich hinsichtlich der Form zu verändern und dadurch eine partielle Erhebung auf der Außenseite der Folie (10) zu bewirken.

7. Bedieneinrichtung nach einem der Ansprüche 1 bis 5,
**dadurch gekennzeichnet,**
**dass** die Bedieneinrichtung (2) unterhalb der Folie (10) im Tastenbereich oder Stegbereich ein Mittel (12) umfasst, das dazu geeignet ist, aufgrund einer Ansteuerung eine Bewegung auf die Folie auszuüben und dadurch eine partielle Erhebung auf der Außenseite der Folie (10) zu bewirken.

8. Bedieneinrichtung nach Anspruch 6 oder 7,
**dadurch gekennzeichnet,**
**dass** das Schaltelement oder die Schaltelemente in den Wirkbereich der formveränderbaren Mittel (12) angeordnet ist / sind.

9. Bedieneinrichtung nach Anspruch 8,
**dadurch gekennzeichnet,**
**dass** die Mittel (12) zum Bewirken der partiellen Erhebung auf der Außenseite der Folie (10) auch für die Sensierung der Tastenbetätigung ausgebildet sind.

10. Bedieneinrichtung nach Anspruch 7 oder 8,
**gekennzeichnet durch**
ein elektromagnetisches Schaltelement, das bedarfsweise zur Ausführung einer Bewegung zur Erhebung der jeweiligen Schaltfläche oder Taste (4, 4bk, 4bp, 4bf, 4bw, 4c30, 4c40, 4c60, 4c95) aktiviert werden kann.

11. Bedieneinrichtung nach Anspruch 6 oder 7,
**dadurch gekennzeichnet,**
**dass** als Mittel (12) zum Bewirken der Erhebung auf der Außenseite der Folie (10) eine formveränderbare Blase oder Schlauch dient, der bedarfsweise mit einem Fluid, wie Flüssigkeit oder Druckluft, gefüllt werden kann.

12. Bedieneinrichtung nach Anspruch 6 oder 7,
**dadurch gekennzeichnet,**
**dass** als Mittel (12) zum Bewirken der Erhebung auf der Außenseite der Folie (10) ein formveränderbares Piezoelektrisches Element dient, der bedarfsweise mit einer elektrischen Spannung beaufschlagt werden kann.

13. Bedieneinrichtung nach Anspruch 12,
**dadurch gekennzeichnet,**
**dass** das piezoelektrische Element auch für die Sensierung einer Tastenbetätigung ausgebildet ist.

14. Bedieneinrichtung nach Anspruch 6 oder 7,
**dadurch gekennzeichnet,**
**dass** als Mittel (12) zum Bewirken der Erhebung auf der Außenseite der Folie (10) eine formveränderbare artifical muscle Folie ist.

15. Bedieneinrichtung nach Anspruch 1,
**dadurch gekennzeichnet,**
**dass** eine Steuereinrichtung (13) dazu eingerichtet ist, die Erhebung einer Bedienfläche oder mehrerer Bedienflächen (4, 4bk, 4bp, 4bf, 4bw, 4c30, 4c40, 4c60, 4c95) abhängig einer vorangegangenen Bedienung vorzunehmen.

16. Bedieneinrichtung nach Anspruch 1 oder 15,
**dadurch gekennzeichnet,**
**dass** die temporär nicht zu betätigenden Bedienflächen (4, 4bk, 4bp, 4bf, 4bw, 4c30, 4c40, 4c60, 4c95) nicht erhaben in der Ebene der Folie (10) verbleiben.

17. Bedieneinrichtung nach einem der Ansprüche 1 bis 15,
**dadurch gekennzeichnet,**
**dass** ferner die zur Betätigung geeigneten Tasten (4, 4bk, 4bp, 4bf, 4bw, 4c30, 4c40, 4c60, 4c95) oder Bedienbereiche mit jeweils einer diesen Flächen zugeordneten Beschriftung versehen sind, sobald die Tasten oder Bedienbereiche zur Betätigung angeboten werden.

18. Haushaltgerät wie Waschmaschine (1), Wäschetrockner oder Geschirrspüler mit einer Bedieneinrichtung nach einem der Ansprüche 1 bis 17.

## Claims

1. Control device (2) for a domestic appliance (1), such as a laundry treatment appliance or a dishwasher, comprising a panel part (3) and at least one button (4) for front actuation of at least one switch element (5) arranged behind the panel part (3), and also a film (10) which is arranged in a planar manner on the outside of the panel part (3), **characterised in that** the panel (3) comprising the film (10) on the outside is substantially planar, the control device (2) being designed so as to raise each button (4, 4bk, 4bp, 4bf, 4bw, 4c30, 4c40, 4c60, 4c95) or control region capable of actuation from the plane as required such that it is visible and can be pressed.

2. Control device according to claim 1, **characterised in that** the film (10) is extensible and flexible.

3. Control device according to either claim 1 or claim 2, **characterised in that** the actuation region or button (4, 4bk, 4bp, 4bf, 4bw, 4c30, 4c40, 4c60, 4c95) is approximately frustum-shaped or dome-shaped when in the raised state.

4. Control device according to either claim 1 or claim 2, **characterised in that** the actuation region or the button (4, 4bk, 4bp, 4bf, 4bw, 4c30, 4c40, 4c60, 4c95) is at least substantially planar or flush with the panel (3) when in the non-raised state.

5. Control device according to either claim 1 or claim 2, **characterised in that** the surface region between at least two adjacent raised button regions (4, 4bk, 4bp, 4bf, 4bw, 4c30, 4c40, 4c60, 4c95) comprises a web region (9), which is designed to be raised as required.

6. Control device according to any of claims 1 to 5, **characterised in that** the control device (2) comprises a means (12) under the film (10) in the button region or web region, which means is capable of changing its shape as a result of an actuation and thereby bringing about a partial raising on the outside of the film (10).

7. Control device according to any of claims 1 to 5, **characterised in that** the control device (2) comprises a means (12) under the film (10) in the button or web region, which means is capable of exerting a movement on the film as a result of an actuation and thereby bringing about a partial raising on the outside of the film (10).

8. Control device according to either claim 6 or claim 7, **characterised in that** the switch element or switch elements is/are arranged in the operating region of the deformable means (12).

9. Control device according to claim 8, **characterised in that** the means (12) for bringing about the partial raising on the outside of the film (10) are also designed for sensing the actuation of the buttons.

10. Control device according to either claim 7 or claim 8, **characterised by** an electromagnetic switch element which can be activated as required for executing a movement for raising each switch surface or button (4, 4bk, 4bp, 4bf, 4bw, 4c30, 4c40, 4c60, 4c95).

11. Control device according to either claim 6 or claim 7, **characterised in that** a deformable bubble or tube which can be filled as required with a fluid, such as liquid or compressed air, serves as the means (12) for bringing about the raising on the outside of the film (10).

12. Control device according to either claim 6 or claim 7, **characterised in that** a deformable piezoelectric element, to which an electrical voltage can be applied as required, serves as the means (12) for bringing about the raising on the outside of the film (10).

13. Control device according to claim 12, **characterised in that** the piezoelectric element is also designed for sensing an actuation of the buttons.

14. Control device according to either claim 6 or claim 7, **characterised in that** a deformable artificial muscle film is a means (12) for bringing about the raising on the outside of the film (10).

15. Control device according to claim 1, **characterised in that** an open-loop control device (13) is installed for raising a control surface or a plurality of control surfaces (4, 4bk, 4bp, 4bf, 4bw, 4c30, 4c40, 4c60, 4c95) on the basis of a previous control.

16. Control device according to either claim 1 or claim 15, **characterised in that** the control surfaces (4, 4bk, 4bp, 4bf, 4bw, 4c30, 4c40, 4c60, 4c95) which are temporarily not to be actuated remain in a non-raised state in the plane of the film (10).

17. Control device according to any of claims 1 to 15, **characterised in that** the buttons (4, 4bk, 4bp, 4bf, 4bw, 4c30, 4c40, 4c60, 4c95) or control regions capable of actuation are each also provided with a marking assigned to these surfaces once the buttons or control regions are provided for actuation.

18. Domestic appliance such as a washing machine (1), a tumble dryer or a dishwasher comprising a control device according to any of claims 1 to 17.

## Revendications

1. Dispositif de manoeuvre (2) pour un appareil électroménager (1) tel qu'une machine de traitement du linge ou un lave-vaisselle, avec une partie de bandeau (3) et au moins une touche (4) pour l'actionnement, côté frontal, d'au moins un élément de commutation (5) disposé derrière la partie de bandeau (3), et également avec un feuillet (10) qui est disposé côté extérieur à plat sur la partie de bandeau (3),
**caractérisé en ce que**
le bandeau (3) avec le feuillet (10) est réalisé côté extérieur de façon essentiellement plane, le dispositif de manoeuvre (2) étant réalisé pour que respectivement des touches (4, 4bk, 4bp, 4bf, 4bw, 4c30, 4c40, 4c60, 4c95) ou des zones de manoeuvre appropriées respectivement pour l'actionnement soient relevées en cas de besoin à partir du plan de façon à pouvoir être vues et appuyées.

2. Dispositif de manoeuvre selon la revendication 1,
**caractérisé en ce que**
le feuillet (10) est réalisé de façon extensible et flexible.

3. Dispositif de manoeuvre selon la revendication 1 ou 2,
**caractérisé en ce que**
la zone d'actionnement ou respectivement la touche (4, 4bk, 4bp, 4bf, 4bw, 4c30, 4c40, 4c60, 4c95), dans l'état relevé, est formée par exemple en forme de pyramide tronquée ou en forme de calotte.

4. Dispositif de manoeuvre selon la revendication 1 ou 2,
**caractérisé en ce que**
la zone d'actionnement ou respectivement la touche (4, 4bk, 4bp, 4bf, 4bw, 4c30, 4c40, 4c60, 4c95), dans l'état non relevé, est essentiellement à niveau ou respectivement à niveau avec le bandeau (3).

5. Dispositif de manoeuvre selon la revendication 1 ou 2,
**caractérisé en ce que**
la zone de surface entre au moins deux zones de touches (4, 4bk, 4bp, 4bf, 4bw, 4c30, 4c40, 4c60, 4c95) relevées voisines comprend une zone de nervure (9) qui est réalisée pour se relever en cas de besoin.

6. Dispositif de manoeuvre selon une des revendications 1 à 5,
**caractérisé en ce que**
le dispositif de manoeuvre (2) comprend, au-dessous du feuillet (10), dans la zone de touche ou dans la zone de nervure, des moyens (12) qui sont appropriés pour que leur forme soit modifiée en raison d'une commande et pour provoquer ainsi un relèvement partiel sur le côté extérieur du feuillet (10).

7. Dispositif de manoeuvre selon une des revendications 1 à 5,
**caractérisé en ce que**
le dispositif de manoeuvre (2) comprend, au-dessous du feuillet (10), dans la zone de touche ou dans la zone de nervure, un moyen (12) qui est approprié pour exercer un mouvement sur le feuillet en raison d'une commande et pour provoquer ainsi un relèvement partiel sur le côté extérieur du feuillet (10).

8. Dispositif de manoeuvre selon la revendication 6 ou 7,
**caractérisé en ce que**
l'élément de commutation ou les éléments de commutation est/sont disposé(s) dans la zone d'action des moyens (12) déformables.

9. Dispositif de manoeuvre selon la revendication 8,
**caractérisé en ce que**
les moyens (12) destinés à provoquer le relèvement partiel sur le côté extérieur du feuillet (10) sont également réalisés pour détecter l'actionnement des touches.

10. Dispositif de manoeuvre selon la revendication 7 ou 8,
**caractérisé par**
un élément de commande électromagnétique qui peut être activé en cas de besoin pour l'exécution d'un mouvement pour le relèvement du bouton ou de la touche (4, 4bk, 4bp, 4bf, 4bw, 4c30, 4c40, 4c60, 4c95) respectif/respective.

11. Dispositif de manoeuvre selon la revendication 6 ou 7,
**caractérisé en ce que**,
comme moyen (12) pour activer le relèvement sur le côté extérieur du feuillet (10), il est utilisé une bulle ou un tuyau déformable qui peut en cas de besoin être rempli(e) d'un fluide tel que du liquide ou de l'air comprimé.

12. Dispositif de manoeuvre selon la revendication 6 ou 7,
**caractérisé en ce que**,
comme moyen (12) pour activer le relèvement sur le côté extérieur du feuillet (10), il est utilisé un élément piézo-électrique déformable qui peut en cas de besoin être alimenté en tension électrique.

13. Dispositif de manoeuvre selon la revendication 12,
**caractérisé en ce que**
l'élément piézo-électrique est réalisé également pour la détection d'un actionnement de touche.

14. Dispositif de manoeuvre selon la revendication 6 ou 7,
**caractérisé en ce que**,
comme moyen (12) pour activer le relèvement sur le côté extérieur du feuillet (10), il est utilisé un feuillet artificiel muscle dont la forme peut être modifiée.

15. Dispositif de manoeuvre selon la revendication 1,
**caractérisé en ce**
**qu'**un dispositif de commande (13) est aménagé pour effectuer le relèvement d'une surface de manoeuvre ou de plusieurs surfaces de manoeuvre (4, 4bk, 4bp, 4bf, 4bw, 4c30, 4c40, 4c60, 4c95) en fonction d'une manoeuvre antérieure.

16. Dispositif de commande selon la revendication 1 ou 15,
**caractérisé en ce que**
les surfaces de manoeuvre (4, 4bk, 4bp, 4bf, 4bw, 4c30, 4c40, 4c60, 4c95) qui ne doivent temporairement pas être actionnés demeurent non relevés dans le plan du feuillet (10).

17. Dispositif de manoeuvre selon une des revendications 1 à 15,
**caractérisé en ce que**,
en outre, les touches (4, 4bk, 4bp, 4bf, 4bw, 4c30, 4c40, 4c60, 4c95) appropriées pour l'actionnement ou les zones de manoeuvre sont munies respectivement d'une inscription affectée à ces surfaces dès que les touches ou les zones de manoeuvre sont proposées pour l'actionnement.

18. Appareil électroménager tel que machine à laver (1), sèche-linge ou lave-vaisselle, avec un dispositif de manoeuvre selon une des revendications 1 à 17.
